# FASCICULE DE BREVET EUROPEEN

(11) **EP 0 369 853 B1**
(45) Date de publication et mention de la délivrance du brevet: **04.08.1993**
(21) Numéro de dépôt: 89403009.7
(22) Date de dépôt: 31.10.1989
(51) Int. Cl.: E05F 11/44

(54) **Dispositif d'accouplement entre une vitre et un mécanisme de lève-vitre à bras oscillants dans un véhicule automobile**
Kupplungsvorrichtung zwischen Fenster und Fensterheber mit schwingenden Armen in einem Kraftfahrzeug
Device for coupling a window to a window regulator having swinging arms in an automotive vehicle

(30) Priorité: 18.11.1988 FR 8815026
(43) Date de publication de la demande: 23.05.1990
(73) Titulaire: ROCKWELL AUTOMOTIVE BODY SYSTEMS-FRANCE EN ABREGE:ROCKWELL ABS-FRANCE, 92082 Paris La Defense 2 (FR)
(72) Inventeur: Bertolini, Carlo, F-75011 Paris (FR); Chauvin, Gérard, F-45600 Sully/Loire (FR)
(74) Mandataire: Martin, Jean-Paul

(56) Documents cités:
- WO-A-87/04126
- DE-U- 8 523 650
- GB-A- 1 024 058
- US-A- 3 466 802

## Description

La présente invention a pour objet un patin d'accouplement entre une vitre et un mécanisme de lève-vitre à bras oscillants dans un véhicule automobile, ainsi qu'un dispositif comportant ce patin et le profilé de bas de vitre associé.

Ce dispositif est du type défini dans le préambule de la revendication 1 et comprenant, pour chaque bras, un patin articulé sur l'extrémité de celui-ci et adapté pour pouvoir coulisser dans un profilé solidaire du bas de vitre, comme décrit par le US-A 3 466 802.

L'extrémité des bras peut être constituée par exemple, par une rotule sphérique.

Jusqu'à présent ces accouplements ont été exécutés manuellement sur les chaînes de montage de véhicules, partiellement en aveugle. La pose de ces dispositifs est donc relativement longue et onéreuse.

L'invention a pour but de réaliser un dispositif d'accouplement qui permette son montage automatique par un robot actionnant les bras du lève-vitre.

Suivant l'invention, le patin présente les caractéristiques de la revendication 1.

On comprend qu'une fois les deux demi-patins assemblés et introduits dans le profilé correspondant du bas de vitre, il suffit de descendre la vitre pour que le patin vienne en appui, par un logement approprié ménagé dans celui-ci, sur l'extrémité des bras du lève-vitre. Il suffit ensuite de commander par robot une manoeuvre aux bras du lève-vitre pour faire passer le patin de sa première position stable jusqu'à sa seconde position stable, définitive, d'utilisation.

Ce montage automatique peut donc être exécuté en un temps très court par rapport au montage manuel mis en oeuvre jusqu'à présent.

Suivant d'autres caractéristiques de l'invention :
- Les moyens de verrouillage des deux demi-patins comprennent, agencés aux extrémités opposées de ceux-ci, des organes élastiques pouvant s'agrafer avec serrage sur des éléments d'arrêt associés.
- L'un des organes élastiques est une languette longitudinale flexible de l'un des demi-patins et qui délimite avec le corps du demi-patin un évidement pouvant recevoir un pion d'arrêt solidaire de l'autre demi-patin tandis que ladite languette s'écarte latéralement, et des butées de verrouillage sont agencées sur la languette ou sur la paroi du corps, entre lesquelles le pion peut venir se placer pour verrouiller les deux demi-patins dans leur première position stable.
- La languette est pourvue d'une partie terminale saillant latéralement.
- Le second organe élastique est un bras flexible d'un des demi-patins pourvu d'un crochet terminal pouvant venir s'agrafer avec serrage sur un ergot correspondant de l'autre demi-patin, ces éléments ainsi que la languette et le pion associé étant dimensionnés et positionnés de façon que le crochet ne soit pas engagé sur l'ergot lorsque le pion est verrouillé entre les butées d'arrêt, et que le crochet vienne sur l'ergot lorsque, après un coulissement de l'un des demi-patins par rapport à l'autre, le pion se dégage complètement de la languette et que celle-ci revient latéralement par détente élastique à sa position de repos.

D'autres particularités et avantages de l'invention apparaîtront au cours de la description qui va suivre des deux modes de réalisation donnés à titre d'exemples non limitatifs, en référence aux dessins annexés sur lesquels :

La figure 1 est une vue en perspective simplifiée d'une porte de véhicule équipée d'un mécanisme lève-vitre pouvant être muni de patins d'accouplement selon l'invention.

La figure 2 est une vue en perspective éclatée d'une forme de réalisation d'un dispositif d'accouplement selon l'invention.

La figure 3 est une vue en perspective d'un des demi-patins constituant le patin de la Fig.2.

Les figures 4 à 7 sont des vues en plan de dessous du dispositif selon l'invention, illustrant les phases successives du montage du patin d'accouplement et de sa mise en position d'utilisation.

La figure 8 est une vue en perspective du patin du dispositif d'accouplement des Fig.2 à 7.

La figure 9 est une vue de dessous d'une seconde forme de réalisation du patin et de l'extrémité du bras en position de montage.

La figure 10 est une vue analogue à la Fig.9 montrant le patin en position d'utilisation.

La figure 11 est une vue de dessous de l'un des demi-patins du patin des Fig.9 et 10.

La figure 12 est une vue de dessous du second demi-patin, formant tiroir dans le premier demi-patin de la Fig.11.

La figure 13 est une vue en élévation en bout du patin des Fig.9 à 12, monté dans le profilé de bas de vitre.

On voit à la Fig.1 une porte 1 de véhicule automobile sur laquelle sont montés une vitre 2 et un mécanisme de lève-vitre 3 à deux bras 4 oscillants sur un boîtier de support. Les extrémités des bras 4 sont articulées dans des patins pouvant coulisser dans un profilé 5 fixé à un profilé en U 6 recevant le bas de la vitre 2, dont sont solidaires les deux profilés 5 et 6. Les extrémités 11 des bras 4 coulissant dans les patins peuvent être des sphères (rotules) ou tout autre système approprié.

L'invention prévoit de réaliser l'accouplement entre le profilé 5 de bas de vitre et les extrémités des bras 4 au moyen d'un dispositif à patins 7 représenté aux Fig.2 à 8, chaque patin 7 étant articulé sur une extrémité 11 d'un bras 4.

Chaque patin 7 est formé de deux demi-patins 8 et 9 déplaçables à coulisse l'un par rapport à l'autre. Pour la commodité de la description, on appellera ci-après le demi-patin 8 "demi-patin supérieur" et le demi-patin 9 "demi-patin inférieur", du fait qu'ils se trouvent effectivement dans cette position relative lors du montage dans le profilé 5. Les demi-patins 8 et 9 sont de plus munis de moyens de verrouillage l'un sur l'autre dans deux positions stables respectives : à savoir une première position dite "de montage" avant introduction de l'extrémité 11 du bras 4 dans le patin 7 et dans laquelle ce dernier a une liberté de translation limitée par rapport au profilé 5, et une seconde position après introduction de l'extrémité 11 dans le patin 7 et déplacement par l'extrémité 11 du demi-patin supérieur 8 par rapport au demi-patin inférieur 9, dite position "d'utilisation". En effet, dans celle-ci la sphère terminale 11 est verrouillée dans le patin 7, qui peut coulisser librement dans le profilé 5.

Ces moyens de verrouillage des deux demi-patins 8, 9 comprennent, agencés aux extrémités opposées de ceux-ci, des organes élastiques et flexibles 12, 13 pouvant s'agrafer avec serrage sur des éléments d'arrêt associés 14 et 15. Dans l'exemple décrit, les organes élastiques 12 et 13 appartiennent au demi-patin inférieur 9 (dont ils peuvent faire partie intégrante ou être rapportés à celui-ci) tandis que les éléments 14 et 15 font partie du demi-patin supérieur 8. De même, les organes 12 et 13 peuvent être tous les deux du même côté du demi-galet 9 ou être situés sur les côtés opposés de celui-ci. L'organe élastique 12 est une languette longitudinale flexible pourvue d'une partie terminale 12a saillant latéralement et formant un coude sensiblement à angle droit avec le reste de la languette 12. Cette dernière délimite avec un doigt longitudinal 40 du corps 16 du demi-patin 9 un évidement allongé 17 pouvant recevoir le pion 14, tandis que la languette 12 s'écarte latéralement sous la poussée de ce dernier. Sur le côté de la languette 12 bordant l'évidement 17, sont ménagées deux crans ou butées 18, 19 d'arrêt du pion 14. Ce dernier peut en effet venir se placer entre les butées 18 et 19, qui maintiennent alors le demi-patin supérieur 8 dans sa première position stable verrouillée possible par rapport au demi-patin 9. La première butée 18 est arrondie pour autoriser le passage du pion 14, tandis que la deuxième butée 19 forme un cran de blocage du pion 14 contre toute progression ultérieure.

Le second organe élastique 13 est une patte flexible pourvue d'un crochet teminal 13a présentant une encoche 13b. Dans sa position normale où elle est maintenue élastiquement, la patte 13 a son crochet 13a engagé sur l'ergot correspondant 15 engagé dans l'encoche 13b.

La languette 12, la patte 13, le pion 14 et l'ergot 15 sont positionnés et dimensionnés de façon que le crochet 13a ne soit pas engagé sur l'ergot 15 lorsque le pion 14 est verrouillé entre les butées d'arrêt 18 et 19, et que le crochet 13a vienne sur l'ergot 15 lorsque, après un coulissement du demi-patin 8 par rapport au demi-patin 9, le pion 14 se dégage complètement de la languette 12 et que celle-ci revient latéralement à sa position de repos (Fig.7).

Un logement 21a, 21b est ménagé dans les deux demi-patins 8, 9 pour recevoir l'extrémité du bras 4, ainsi que des entailles latérales 22, 23 d'introduction de l'extrémité 11 dans le logement 21a, 21b, ces entailles étant respectivement ménagées dans les demi-patins 8 et 9. L'extrémité 11 étant dans l'exemple décrit sphérique, le logement 21a ménagé dans la partie centrale du demi-patin 8 présente une forme sphérique correspondante tronquée, complétée par la portion cylindrique 21b délimitée par une surface cylindrique 24 ménagée sur le demi-galet inférieur 9. Dans l'exemple représenté, la surface cylindrique 24 est ainsi agencée entre l'entaille 23 et la languette 12. D'un côté son extrémité affleure le bord longitudinal 16a du corps 16, et du côté opposé cette portion 24 rejoint un redan 35 lui-même prolongé par la patte flexible 13. Cette dernière peut subir un certain débattement angulaire par rapport à l'extrémité sous-jacente 16b du corps 16, qui délimite de ce côté l'entaille 23.

Les entailles 22, 23 sont évasées ou chanfreinées pour faciliter l'introduction de la sphère 11 dans le logement 21a lorsque les deux demi-patins 8, 9 sont assemblés. Ainsi l'entaille 22 proprement dite se prolonge extérieurement par des bords ou chanfreins divergents 25.

Afin de permettre le guidage coulissant du patin 7 à l'intérieur du profilé 5, la face supérieure du demi-patin 8 présente une rainure longitudinale 26 dans laquelle peut s'engager un rabat longitudinal correspondant 27 du profilé 5. De plus la partie inférieure 5a de ce dernier est profilée en U ou en V afin de recevoir l'extrémité conjuguée mâle 28 du demi-patin 9.

Par ailleurs, dans le profilé 5 est percée une lumière longitudinale 29 agencée pour pouvoir coopérer avec la partie terminale 12a de la languette 12 lors du montage du patin 7 dans sa première position verrouillée stable à l'intérieur du profilé 5. La lumière 29 est en effet agencée pour recevoir la partie terminale 12a lorsque la languette 12 est latéralement écartée par le pion 14 introduit dans l'évidement 17, comme cela sera expliqué ci-après.

D'une manière plus générale, la surface 24 du demi-patin 9 est profilée de manière à être complémentaire de la surface formée dans le demi-patin 8 pour recevoir l'extrémité du bras 4, cette extrémité pouvant être une sphère 11 ou tout autre élément approprié.

Par ailleurs, le crochet terminal 13a est positionné à une extrémité du demi-patin 9 de manière à pouvoir être dégagé manuellement de l'ergot 15, ce qui permet le déverrouillage et la séparation des deux demi-patins 8, 9 en cas de besoin.

Pour permettre le coulissement du demi-patin inférieur 9 dans le demi-patin supérieur 8, la hauteur h1 du demi-patin 9, à l'exclusion de celle de sa partie profilée 28, est égale à un intervalle h2 ménagé sur le demi-patin 8, entre un épaulement longitudinal 20 et une barrette 30. Cette dernière est orthogonale aux deux joues 31 délimitant l'entaille 22 et sur la face intérieure desquelles est ménagé l'épaulement 20. Une fois le pion 14 introduit dans l'évidement 17, le demi-patin 9 est ainsi maintenu sur le demi-patin 8 entre la barrette 30 et l'épaulement 20 de guidage.

La mise en oeuvre du dispositif d'accouplement qui vient d'être décrit est la suivante.

Tout d'abord on emboîte l'un dans l'autre les demi-patins 8 et 9 en introduisant le demi-patin 9 dans le dégagement de hauteur h2 du demi-patin 8. Pour ce faire, on oriente le demi-patin inférieur 9 de telle sorte que le pion 14 vienne s'introduire dans l'évidement 17 et glisse le long de la languette 12 jusqu'à ce qu'il soit bloqué en position entre les butées 18 et 19. Les deux demi-patins 8, 9 sont alors dans leur première position verrouillée stable dite de "montage" (Fig.4).

On peut ensuite introduire manuellement le patin 7 dans le profilé 5 en emboîtant le bord inférieur 28 dans le bas 5a et en introduisant le rabat 27 dans la rainure 26, et ce jusqu'à ce que la languette 12 vienne se placer en regard de la lumière 29. Durant ce coulissement la partie terminale saillante 12a de la languette 12 glisse tout d'abord sur la paroi du profilé 5, puis vient s'introduire dans la lumière 29 par détente élastique de la languette 12 (Fig.5 et 6). Dans cette position de montage, la liberté de translation du galet 7 dans le profilé 5 est limitée par la venue en butée de la partie terminale 12a à l'une ou l'autre des extrémités de la lumière 29. On remarque que dans cette position également, le crochet 13a est séparé du pion 15 par un intervalle d.

Les bras 4 du lève-vitre sont en position d'assemblage, et la vitre 2 munie de ses profilés 5 et 6 et des patins 7 est descendue sur les sphères 11. Le robot manoeuvre le bras 4 de façon à amener tout d'abord la partie terminale 12a en butée contre l'une des extrémités de la lumière 29 (Fig.6). A partir de cet instant le demi-patin inférieur 9 est immobilisé tandis que la sphère 11 continue à entraîner en translation le demi-patin 8. De ce fait, dans chaque patin 7 les pions 14 se dégagent des butées 18 et 19, puis glissent le long des languettes 12, et dès qu'ils ont dépassé les parties terminales 12a de celles-ci, les languettes 12 libérées se rabattent élastiquement à l'intérieur du profilé 5 en même temps que les crochets 13a viennent s'engager sur les pions 15 (Fig.7).

Dans cette seconde position, le demi-patin 9 est donc verrouillé sur le demi-patin 8 par le pion 14 et l'ergot 15 tandis que, après ce déplacement relatif des deux demi-patins 8, 9, les entailles 22, 23 ne sont plus placées en regard l'une de l'autre et la sphère 11 est emprisonnée dans son logement (21a,21b). Dans cette position, l'extrémité 11 du bras 4 est donc verrouillée dans le galet 7, qui peut librement coulisser dans le profilé 5 et est donc en position d'utilisation.

Ainsi, une fois les deux demi-patins 8, 9 emboîtés et introduits dans le profilé 5, il suffit de descendre la vitre 2 sur les extrémités 11 des bras 4, puis de faire manoeuvrer les bras 4 du lève vitre pour obtenir un verrouillage en position d'utilisation des deux demi-patins 8, 9.

Si ultérieurement il s'avère nécessaire pour une raison quelconque de démonter le patin 7, il suffit pour cela à l'opérateur de soulever manuellement l'extrémité du crochet 13a, qui dépasse légèrement du demi-patin 8, pour dégager la patte 13 de son pion 14, puis d'exercer une traction longitudinale sur le demi-patin 9 afin de le séparer du demi-patin 8, ce qui libère en même temps la sphère 11.

En variante, la butée 18 de la languette 12 pourrait être supprimée, le demi-patin 9 n'étant alors bloqué que dans un sens par rapport au demi-patin 8. Il serait toujours possible d'effectuer ensuite sans difficulté le passage de la première position verrouillée stable à la second position verrouillée, mais cette variante serait naturellement moins avantageuse que celle à deux butées 18, 19.

Par ailleurs, la partie cylindrique 21b peut être prolongée sur la patte 12 en direction de la partie terminale 12a, éventuellement jusqu'à celle-ci, et/ou sur le doigt 40.

On notera que les dispersions relatives de position entre le patin 7 et la sphère 11, dans les directions transversale et longitudinale du profilé 5, sont rattrapées grâce à l'entaille 23 et aux bords divergents 25 ainsi qu'à l'inclinaison du bas 5a du profilé 5. Les dispersions transversales sont compensées grâce à une faible déformation du lève-vitre.

La lumière 29 permet en outre un déplacement longitudinal du demi-patin 8 lorsque la sphère 11 vient au contact d'un des bords 25.

Dans la forme de réalisation illustrée aux Fig.9 à 13, le patin 7a est constitué de deux demi-patins 8a, 9a. Le demi-patin 9a est entièrement logé dans le demi-patin 8a, à l'intérieur duquel il peut coulisser comme un tiroir. Le demi-patin 8a recevant ce tiroir 9a est alors pourvu de la totalité des moyens de guidage (26, 28, 30) sur les parties conjuguées (5a, 27) du rail profilé 5.

De préférence, les organes élastiques 12, 13 de verrouillage sont réalisés sur le demi-patin ou tiroir 9a. De plus, dans cet exemple, on remarque que la butée 18 est supprimée et que la butée d'arrêt 19 est ménagée dans la paroi de l'évidement 17 opposée à la languette 12. Les autres parties du patin 7a similaires à celles du patin 7, ont été repérées par les mêmes références. Comme dans la réalisation précédente, le montage du demi-patin 9a dans le demi-patin 8a referme le logement 21a par sa surface 24, le montage du patin 7a dans le profilé 5 étant par ailleurs identique.

Cette variante assure un meilleur guidage du patin 7a dans le profilé 5, car toutes les surfaces de guidage appartiennent au même demi-patin 8a, ce qui n'est pas le cas pour le patin 7.

## Revendications

1. Patin d'accouplement entre une vitre et un bras oscillant (4) d'un mécanisme (3) de lève-vitre dans un véhicule automobile, adapté pour pouvoir coulisser dans un profilé (5) solidaire du bas de vitre et pour être articulé sur une extrémité (11) du bras correspondant (4), caractérisé en ce que ce patin (7) est formé de deux demi-patins (8,9) déplaçables à coulisse l'un par rapport à l'autre et pourvus de moyens de guidage relatif, et ces demi-patins (8, 9) sont munis d'organes élastiques (12, 13) pouvant se clipser sur des éléments d'arrêt (14, 15) pour verrouiller les demi-patins l'un sur l'autre dans une première position stable dite de montage, avant introduction de l'extrémité du bras (4) dans le patin (7) et dans laquelle ce dernier a une liberté de translation limitée par rapport au profilé (5) de bas de vitre, et ces organes élastiques peuvent s'agrafer avec serrage sur lesdits éléments d'arrêt dans une seconde position stable dite d'utilisation, après introduction de ladite extrémité (11) du bras (4) et déplacement par cette extrémité d'un demi-patin (8) par rapport à l'autre (9), dans,laquelle l'extrémité du bras est verrouillée dans le patin, et ce dernier peut coulisser librement dans le profilé de bas de vitre.

2. Patin selon 1 a revendication 1, caractérisé en ce que l'un des organes élastiques est une languette longitudinale flexible (12) de l'un (9) des demi-patins et qui délimite avec le corps (16) du demi-patin (9) un évidement (17) pouvant recevoir un pion d'arrêt (14) solidaire de l'autre demi-patin (8), tandis que ladite languette s'écarte latéralement, et des butées de verrouillage (18,19) sont agencées sur la languette (12) ou sur la paroi de l'évidement (17), entre lesquelles le pion (14) peut venir se placer pour verrouiller les deux demi-patins (8,9) dans leur première position stable.

3. Patin selon la revendication 2, caractérisé en ce que la languette (12) est pourvue d'une partie terminale (12a) saillante latéralement.

4. Patin selon l'une des revendications 2 et 3, caractérisé en ce que le second organe élastique est une patte flexible (13) d'un (9) des demi-patins, pourvue d'un crochet terminal (13a) pouvant venir s'agrafer avec serrage sur un ergot correspondant (15) de l'autre demi-patin (8), ces éléments ainsi que la languette (12) et le pion associé (14) étant dimensionnés et positionnés de façon que le crochet (13a) ne soit pas engagé sur l'ergot (15) lorsque le pion (14) est verrouillé entre les butées d'arrêt (18,19), et que ce crochet vienne sur l'ergot lorsque, après coulissement de l'un (8) des demi-patins par rapport à l'autre (9), le pion (14) se dégage complètement de la languette (12) et que celle-ci revient latéralement par détente élastique à sa position de repos.

5. Patin selon l'une des revendications 1 à 4, caractérisé en ce qu'un logement (21a, 21b) est ménagé dans les deux demi-patins (8,9) pour recevoir l'extrémité (11) du bras (4) correspondant du lève-vitre (3), ainsi que des entailles latérales (22,23) d'introduction de cette extrémité dans ce logement.

6. Patin selon la revendication 5, caractérisé en ce que les entailles (22,23) sont évasées ou chanfreinées pour faciliter l'introduction de l'extrémité (1) du bras (4) dans le logement (21a).

7. Patin selon l'une des revendications 5 et 6 caractérisé en ce que l'un (9) des demi-patins présente, au voisinage de son entaille (23) d'introduction de l'extrémité (11) du bras (4), une surface profilée (24) complémentaire d'une seconde surface formée dans l'autre demi-patin (8), de manière à délimiter avec cette seconde surface le logement (21a,21b) de l'extrémité (11) du bras (4) et à l'y emprisonner après coulissement relatif des deux demi-patins (8,9) de la première à la seconde de leurs positions verrouillées stables.

8. Patin selon l'une des revendications 5 à 7 caractérisé, en ce que le crochet terminal (13a) du bras flexible (1) est positionné à une extrémité du patin (9) de manière à pouvoir être dégagé manuellement de l'ergot (15) associé, afin de permettre le déverrouillage et la séparation des deux demi-patins (8,9).

9. Patin selon l'une des revendications 1 à 8, caractérisé en ce que l'un (9a) des demi-patins (8a, 9a) est entièrement logé dans le second demi-patin (8a) à l'intérieur duquel il peut coulisser en formant tiroir, et le second demi-patin (8a) est pourvu de moyens de guidage (26, 28, 30) du patin (7a) sur des parties conjuguées (5a, 27) du profilé (5).

10. Patin selon la revendication 9 et l'une des revendications 4 à 8 caractérisé en ce que les organes élastiques (12, 13) de verrouillage sont réalisés sur le demi-patin (9a) logé à coulisse dans l'autre demi-patin (8a).

11. Dispositif d'accouplement entre une vitre et les bras (4) d'un mécanisme (3) de lève-vitre, caractérisé en ce qu'il comprend un patin (7) selon l'une des revendications 1 à 10, ainsi qu'un profilé (5) solidaire du bas de vitre, et ce profilé est réalisé de façon que le patin (7) puisse s'y emboîter et coulisser grâce à des moyens de retenue et de guidage (5a,28,26,27).

12. Dispositif selon la revendication 11, caractérisé en ce que dans le profilé (5) est percée une lumière (29) agencée pour pouvoir coopérer avec les moyens précités de verrouillage (12,12a,14).

13. Dispositif selon les revendications 12 et 3, caractérisé en ce que la lumière (29) est agencée pour recevoir la partie terminale saillante (12a) de la languette flexible (12) lorsque cette dernière est latéralement écartée par le pion (14) introduit dans l'évidement (17), de sorte que dans ladite première position de montage, les extrémités opposées de la lumière (29) forment butée pour le patin (7) en limitant sa liberté de translation dans le profilé (5).

## Patentansprüche

1. Gleitschuh einer Kupplungsvorrichtung zwischen einer Fensterscheibe und einem beweglichen Arm (4) eines Fensterhebers (3) in einem Kraftfahrzeug, der in einem Profil (5) gleiten kann, das mit der Unterseite der Fensterscheibe fest verbunden ist und an einem Ende (11) des entsprechenden Armes (4) angelenkt werden kann,
**dadurch gekennzeichnet, daß**
der Gleitschuh (7) aus zwei Gleitschuhhälften (8, 9) besteht, die gegeneinander gleitend verschoben werden können und mit relativen führungsmitteln versehen sind, und daß diese Gleitschuhhälften (8, 9) mit elastischen Organen (12, 13) ausgestattet sind, die an Arretierungsmitteln (14, 15) angeklemmt werden können, um die Gleitschuhhälften miteinander in einer ersten festen, sogenannten Montageposition zu verriegeln, bevor das Ende des Armes (4) in den Gleitschuh (7) eingeschoben wird, und in der letzterer eine translatorische Bewegungsfreiheit hat, die gegenüber dem an der Unterseite der Fensterscheibe angebrachten Profil (5) begrenzt ist, und daß diese elastischen Organe an den Arretierungselementen in einer festen, sogenannten Betriebsstellung verklemmt werden können, nachdem das Ende (11) des Armes (4) eingeschoben und eine Gleitschuhhälfte (8) durch dieses Ende (11) gegenüber der anderen Gleitschuhhälfte (9) verschoben und das Ende des Armes in dem Gleitschuh verriegelt wurde und dieser frei in dem Profil an der Unterseite der Fensterscheibe gleiten kann.

2. Gleitschuh nach Anspruch 1,
**dadurch gekennzeichnet, daß**
eines der elastischen Organe eine längliche biegsame Lasche (12) einer der Gleitschuhhälften (9) ist, welche mit dem Körper (16) der Gleitschuhhälfte (9) eine Aussparung (17) bildet, welche einen mit der anderen Gleitschuhhälfte (8) fest verbundenen Arretierstift (14) aufnehmen kann, während sich diese Lasche seitlich abspreizt, und daß auf der Lasche (12) oder auf der Wand der Aussparung (17) Verriegelungsanschläge (18, 19) vorgesehen sind, zwischen denen der Verriegelungsstift (14) eingreifen kann, um die beiden Gleitschuhhälften (8, 9) in ihrer ersten festen Position zu verriegeln.

3. Gleitschuh nach Anspruch 2,
**dadurch gekennzeichnet, daß**
die Lasche (12) mit einem seitlich vorspringenden Endteil (12a) versehen ist.

4. Gleitschuh nach einem der Ansprüche 2 und 3,
**dadurch gekennzeichnet, daß**
das zweite elastische Organ ein biegsamer Überwurf (13) einer der Gleitschuhhälften (9) ist, der mit einem Hakenende (13a) versehen ist, das an einer entsprechenden Nase (15) der anderen Gleitschuhhälfte (8) festgeklemmt werden kann, wobei diese Elemente sowie die Lasche (12) und der zugehörige Stift (14) so dimensioniert und positioniert sind, daß der Haken (31a) nicht in die Nase (15) eingreift, wenn der Stift (14) zwischen den Arretierungsanschlägen (18, 19) verriegelt ist und daß dieser Haken in die Nase eingreift, wenn sich der Stift (14), nachdem eine der Gleitschuhhälften (8) gegenüber der anderen Gleitschuhhälfte (9) verschoben wurde, vollkommen von der Lasche (12) löst und diese durch elastische Entspannung in ihre Ruhestellung zurückkehrt.

5. Gleitschuh nach einem der Ansprüche 1 bis 4,
**dadurch gekennzeichnet, daß**
in die beiden Gleitschuhhälften (8, 9) eine Aufnahme (21a, 21b) eingebracht ist, um das Ende (11) des entsprechenden Armes (4) des Fensterhebers (3) aufzunehmen, sowie seitliche Kerben (22, 23) für die Einführung dieses Endes in diese Aufnahme vorgesehen sind.

6. Gleitschuh nach Anspruch 5,
**dadurch gekennzeichnet, daß**
die Kerben (22, 23) aufgeweitet oder angefast sind, um die Einführung des Endes (1) des Armes (4) in die Aufnahme (21a) zu erleichtern.

7. Gleitschuh nach einem der Ansprüche 5 und 6,
**dadurch gekennzeichnet, daß**
eine der Gleitschuhhhälften (9) in der Nachbarschaft ihrer Einkerbung (23) für die Einführung des Endes (11) von Arm (4) eine Profilfläche (24) aufweist, die komplementär zu einer zweiten Fläche ist, die in der anderen Gleitschuhhälfte (8) gebildet ist, um mit dieser zweiten Fläche die Aufnahme (21a, 21b) für das Ende (11) des Armes (4) zu bilden und ihn darin festzuhalten, nachdem die beiden Gleitschuhhälften (8, 9) aus ihrer ersten in ihre zweite faste verriegelte Stellung geglitten sind.

8. Gleitschuh nach einem der Ansprüche 5 bis 7,
**dadurch gekennzeichnet, daß**
das Hakenende (13a) des biegsamen Armes (1) an einem Ende der Gleitschuhhälfte (9) so angeordnet ist, daß es manuell von der zugeordneten Nase (15) gelöst werden kann, um eine Entriegelung und Trennung der beiden Gleitschuhhälften (8, 9) zu ermöglichen.

9. Gleitschuh nach einem der Ansprüche 1 bis 8,
**dadurch gekennzeichnet, daß**
eine (9a) der Gleitschuhhälften (8a, 9a) in der zweiten Gleitschuhhälfte (8a) vollkommen versenkt ist, in der sie nach Art einer Schublade gleiten kann, und daß die zweite Gleitschuhhälfte (8a) mit Mitteln für die Führung (26, 28, 30) des Gleitschuhs (7a) auf den konjugierten Flächen (5a, 27) des Profils (5) ausgestattet ist.

10. Gleitschuh nach Anspruch 9 und einem der Ansprüche 4 bis 8,
**dadurch gekennzeichnet, daß**
die elastischen Organe (12, 13) für die Verriegelung auf der Gleitschuhhälfte (9a) gebildet werden, die in der anderen Gleitschuhhälfte (8a) gleitend aufgenommen ist.

11. Kupplungsvorrichtung zwischen einer Fensterscheibe und den Armen (4) eines Fensterhebers (3),
**dadurch gekennzeichnet, daß**
sie einen Gleitschuh (7) nach einem der Ansprüche 1 bis 10, sowie ein Profil (5) aufweist, das mit der Unterseite der Fensterscheibe fest verbunden ist, und daß dieses Profil so beschaffen ist, daß der Gleitschuh (7) mit Hilfe von Mitteln (5a, 28, 26, 27) für die Halterung und Führung darin eingreifen und gleiten kann.

12. Vorrichtung nach Anspruch 11,
**dadurch gekennzeichnet, daß**
das Profil (5) ein Langloch (29) aufweist, das so ausgelegt ist, daß es mit den vorgenannten Verriegelungsmitteln (12, 12a, 14) zusammenwirken kann.

13. Vorrichtung nach den Ansprüchen 12 und 3,
**dadurch gekennzeichnet, daß**
das Langloch (29) so ausgelegt ist, daß es den vorspringenden Endteil (12a) der biegsamen Lasche (12) aufnehmen kann, wenn diese durch den in der Aussparung (17) sitzenden Stift (14) seitlich abgespreizt wird, so daß in der ersten Montageposition die gegenüberliegenden Enden des Langloches (29) ein Widerlager für den Gleitschuh (7) bilden und seine translatorische Freiheit in dem Profil (5) begrenzen.

## Claims

1. Coupling block between a window-pane and a swinging arm (4) of a window-winder mechanism (3) in an automative vehicle, adapted to be able to slide in a section (5) securely attached to the base of the window-pane and to be articulated on one end-piece (11) of the corresponding arm (4), characterized in that this block (7) is formed by two half-blocks (8,9) which can slide relative to one another and are provided with means of relative guidance, and these half-blocks (8,9) are fitted with resilient means (12, 13) which can be clipped on to stop members (14, 15) in order to lock the half-blocks one on the other in a first stable position known as the assembly position, before introduction of the end-piece of the arm (4) into the block (7), in which position the latter has its freedom of movement limited relative to the section (5) at the bottom of the window-pane, said resilient means being capable of engaging by clamping on said stop members in a second stable position known as the position of use, after introduction of the said end-piece (11) of the arm (4) and displacement by this end-piece of one half-block (8) relative to the other (9), in which the end-piece of the arm is locked in the block, and the latter can slide freely in the section at the bottom of the window-pane.

2. Block according to claim 1, characterized in that one of the resilient means is a flexible longitudinal strip (12) of one (9) of the half-blocks and defines, together with the body (16) of the half-block (9), a recess (17) adapted to receive a stopping pin (14) securely attached to the other half-block (8), whilst the said strip is laterally deflected, and the locking stops (18,19) are fitted on the strip (12) or on the wall of the recess (17), between which the pin (14) can be positioned in order to lock the two half-blocks (8,9) in their first stable position.

3. Block according to claim 2, characterized in that the strip (12) is provided with a laterally projecting end part (12a).

4. Block according to one of claims 2 and 3,
characterized in that the second resilient element is a flexible foot (13) of one (9) of the half-blocks, provided with an end claw (13a) which can be clipped on to a corresponding lug (15) of the other half-block (8), these elements, as well as the strip (12) and the associated pin (14), being of a size and in a position such that the claw (13a) does not engage on the lug (15) when the pin (14) is locked between the stops (18,19), and that this claw comes into contact with the lug when, after sliding of one (8) of the half-blocks relative to the other (9), the pin (14) is completely disengaged from the strip (12) and the latter reverts laterally to its resting position by elastic relaxation.

5. Block according to one of claims 1 to 4,
characterized in that a housing (21a, 21b) is provided in the two half-blocks (8,9) for receiving the end-piece (11) of the corresponding arm (4) of the window-winder (3), as well as lateral slots (22,23) for introducing this end-piece into this housing.

6. Block according to claim 5, characterized in that the slots (22,23) are widened or bevelled to facilitate the introduction of the end-piece (11) of the arm (4) into the housing (21a).

7. Block according to one of claims 5 and 6,
characterized in that one (9) of the half-blocks has, near its not (23) for the introduction of the end-piece (11) of the arm (4), a shaped surface (24) complementary to a second surface formed in the other half-block (8), so as to define, with this second surface, the housing (21a,21b) of the end-piece (11) of the arm (4) and to trap it there after relatie sliding of the two half-blocks (8,9) from the first to the second of their stable locked positions.

8. Block according to one of claims 5 to 7,
characterized in that the end claw (13a) of the flexible arm (1) is positioned at one end of the block (9) so that it can be disengaged manually from the associated lug (15), in order to enable the two half-blocks (8,9) to be locked together and separated.

9. Block according to one of claims 1 to 8,
characterized in that one (9a) of the half-blocks (8a,9a) is completely housed in the second half-block (8a), inside which it can slide like a drawer, and the second half-block (8a) is provided with guide means (26, 28, 30) for guiding the block (7a) on the conjugate parts (5a, 27) of the section (5).

10. Block according to claim 9 and one of claims 4 to 8, characterized in that the resilient locking members (12,13) are provided on the half-block (9a) which is slidably accommodated in the other half-block (8a).

11. Coupling device between a window-pane and the arms (4) of a window-winder mechanism (3), characterized in that it comprises a block (7) according to one of claims 1 to 10, as well as a section (5) securely attached to the bottom of the window-pane, and this section is made in such a way that the block (7) can fit in it and slide along, thanks to the retaining and guide means (5a,28,26,27).

12. Device according to claim 11, characterized in that an aperture (29) is cut in the section (5), to enable it to cooperate with the above-mentioned locking means (12,12a,14).

13. Device according to claims 12 and 3, characterized in that the aperture (29) is arranged so as to receive the projecting end part (12a) of the flexible strip (12) when this latter is deflected sideways by the pin (14) introduced into the recess (17), so that in the said first assembly position, the opposite ends of the aperture (29) form a stop for the block (7), limiting its freedom of movement in the section (5).
